# EUROPÄISCHE PATENTSCHRIFT

(11) **EP 0 865 599 B1**
(45) Veröffentlichungstag und Bekanntmachung des Hinweises auf die Patenterteilung: **26.11.2003**
(21) Anmeldenummer: 96943043.8
(22) Anmeldetag: 05.12.1996
(51) Int. Cl.: F28D 19/04

(54) **Verfahren und Vorrichtung zur Temperierung zumindest eines gerichteten Fluidstroms**
Process and apparatus for tempering at least one directed fluid flow
Procédé et dispositif pour tempérer au moins un écoulement fluidique dirigé

(30) Priorität: 05.12.1995 DE 19545209
(43) Veröffentlichungstag der Anmeldung: 23.09.1998
(73) Patentinhaber: Cremers, Harry, 46149 Oberhausen (DE); Nesterov, Guennadi A., Novosibirsk, 630090 (RU)
(72) Erfinder: Cremers, Harry, 46149 Oberhausen (DE); Nesterov, Guennadi A., Novosibirsk, 630090 (RU)
(74) Vertreter: GROSSE BOCKHORNI SCHUMACHER
(86) Internationale Anmeldenummer: EP9605447
(87) Internationale Veröffentlichungsnummer: WO97021063

(56) Entgegenhaltungen:
- DE-A- 2 931 942
- DE-A- 3 223 767
- FR-A- 585 196
- FR-A- 2 259 342
- FR-A- 2 319 099

## Beschreibung

Die Erfindung betrifft ein Verfahren zur Temperierung zumindest eines gerichteten Fluidstroms, sowie eine Vorrichtung zum Fördern von Fluidströmen mit Wärmerückgewinnung.

Bei derartigen Vorrichtungen bzw. Temperierungsverfahren wird der gerichtete Fluidstrom mit einer geeignet temperierten Oberfläche in Kontakt gebracht, so daß der Fluidstrom in gewünschter Weise Energie aufnehmen bzw. abgeben kann.

Zwar kann die Oberfläche in jeder geeigneten Weise temperiert werden, jedoch wird häufig der die Oberfläche aufweisende Körper durch Kontakt mit einem zweiten Fluidstrom anderer Temperatur temperiert. Andererseits werden auch andere, bekannte Wärmequelle bzw. -senken - z. B. Heizungen oder Kühleinrichtungen, insbesondere auch elektrische - zur Temperierung dieser Oberflächen genutzt.

Bei oben genannten Vorrichtungen, bei welchen die Oberfläche durch einen zweiten Fluidstrom temperiert wird, unterscheidet man zwischen rekuperativen und regenerativen Systemen. Bei rekuperativen Systemen ist ein wärmetauschender Körper über eine erste Oberfläche mit dem ersten Fluidstrom und über eine zweite Oberfläche mit dem zweiten Fluidstrom in thermischen Kontakt. Aufgrund der Wärmeleitfähigkeit des wärmetauschenden Körpers wird der erste Fluidstrom bzw. werden beide Fluidströme wie gewünscht temperiert.

Bei regenerativen Systemen wird der wärmetauschende Körper bzw. dessen Oberfläche abwechselnd mit dem ersten und dem zweiten Fluidstrom in thermischen Kontakt gebracht. Hierbei nimmt die mit dem entsprechenden Fluid in thermischen Kontakt gebrachte Oberfläche bzw. der in der Umgebung der Oberfläche befindliche Teil des wärmetauschenden Körpers die Temperatur des entsprechenden Fluides an und temperiert auf diese Weise - in Abhängigkeit von Wärmekapazität, Wärmeleitfähigkeit, Dauer des thermischen Kontaktes der beteiligten Medien u. ä. - das Fluid bzw. die Fluide.

Aus der DE 29 31 942 A1 ist ein Regenerativ-Wärmetauscher bekannt, bei dem das zuvor dargestellte Prinzip realisiert ist. Dieser Wärmetauscher weist rotierende feste Wärmeträger zur Rückgewinnung von Abwärme aus Fortluftströmen auf, wobei die Wärmeträger aus mit einem vorgegebenen Abstand voneinander auf einer gemeinsamen Rotationsachse befestigten runden Metallscheiben bestehen. Die Rotationsachse ist dabei senkrecht zu den Strömungsrichtungen der Abluft und der Zuluft angeordnet, während die Abluft und die Zuluft parallel zueinander geführt werden. Der Wärmetauscher weist dazu ein Gehäuse auf, das zwei voneinander strömungsmäßig getrennte Strömungskanäle für ein erstes, in der Temperatur höheres Wärmeträgermedium und für ein zweites, in der Temperatur niedrigeres Wärmeträgermedium auf. Die Strömungsrichtung der Wärmeträgermedien in den Strömungskanälen ist einander entgegengesetzt. Der Rotor ist innerhalb des Wärmetauschers derart angeordnet, daß er zu gleichen Teilen durch das erste und das zweite Wärmeträgermedium verläuft, so daß jeder Punkt der Oberfläche des Rotors abwechselnd durch das erste und das zweite Wärmeträgermedium verläuft. Die Drehrichtung des Rotors ist dabei so gewählt, daß sich die Oberfläche des Rotors in beiden Strömungskanälen entgegengesetzt zur Strömungsrichtung der Wärmetauschermedien bewegt. Dadurch wird eine hohe Relativbewegung zwischen den Wärmeaustauschmedien einerseits und den durchlaufenden Rotorscheibenflächen andererseits erhöht, so daß die Wärmeübertragung erhöht wird. Nachteilig bei dieser Ausgestaltung des Wärmetauschers ist jedoch die Tatsache, daß wegen der entgegengesetzten Bewegungen der Wärmeträgermedien und der Oberfläche der Rotorscheibe in hohem Maße Turbulenzen entstehen, die unweigerlich zur Erhöhung des Strömungswiderstandes des Wärmetauschers führen. Zusätzlich verringert sich die Strömungsgeschwindigkeit des jeweiligen Wärmeträgermediums.

Die Druckschrift SU 1084-586-A offenbart eine Vorrichtung, z. B. für Landwirtschafts-Gebäude, zur Belüftung und zum Wärmeaustausch zwischen Zuluft und Abluft. Die frische Außenluft wird mittels eines Gebläses über wärmeaustauschende drehbare Scheiben dem Gebäude zugeführt. Verbrauchte Abluft wird über eine Gebläse und die jeweils andere Hälfte der wärmeaustauschenden drehbaren Scheibe nach außen gedrückt. Zwischen den jeweiligen Gebläsen und den wärmeaustauschenden drehbaren Scheiben sind Drosselklappen für den von dem zugeordneten Gebläse geförderten Fluidstrom vorgesehen. Um die Fluidtemperatur, z. B. für landwirtschaftliche Gebäude, regeln zu können, wird die Drehzahl der wärmeübertragenden drehbaren Scheiben durch verstellen der Drosselklappen verändert. Falls eine vorgegebene Mindestgeschwindigkeit der drehbaren Scheiben aufgrund von landschaftlichen gebäudeüblichen Luftverschmutzungen nicht mehr erreicht wird, werden die drehbaren Scheiben bei weit geöffneten Drosselklappen entgegengesetzt zu ihrer normalen Betriebsrichtung gedreht. Gemäß diesem Dokument sind also für die Fluidförderung zwei in den Strömungskanälen eingesetzte Gebläse vorgesehen, insbesondere ein Gebläse für die Zuluft und ein Gebläse für die Abluft, so daß es zu einer Mitnahme der drehbaren Wärmeaustauscherscheiben kommt.

Schließlich ist aus dem Stand der Technik bekannt, zur Verbesserung der wärmetauschenden Eigenschaften von Wärmetauschern die wärmetauschende Oberfläche zu erhöhen. Die Vergrößerung der mit den jeweiligen Fluiden in Kontakt kommenden Oberfläche bedingt jedoch eine entsprechende Erhöhung des Strömungswiderstandes dieser Wärmetauscher.

Der Erfindung liegt die **Aufgabe** zugrunde, eine gattungsgemäße Vorrichtung bzw. ein gattungsgemäßes Temperierungsverfahren bereitzustellen, bei welchem trotz verhältnismäßig großer, mit dem gerichteten Fluidstrom in Kontakt kommender Oberfläche der Strömungswiderstand des Wärmetauschers ansich möglichst gering ist.

Als **Lösung** wird ein Verfahren nach Anspruch 1 und ein Vorrichtung nach Anspruch 12 vorgeschlagen.

Die gleich gerichtete Bewegung der Oberfläche bzw. des Oberflächenbereichs gegenüber dem Fluidstrom vermeidet weitgehend ein Entstehen von Turbulenzen, die unweigerlich zur Erhöhung des Strömungswiderstandes des Wärmetauschers führen würden. Denn der in der Nähe der Oberfläche vorhandene Geschwindigkeitsgradient in dem Fluidstrom wird reduziert und hierdurch die Gefahr der Turbulenzentstehung verringert. Die Geschwindigkeit der Oberfläche bzw. des Oberflächenbereichs kann bei geeigneter Ausgestaltung des Wärmetauschers so erhöht werden, daß dieser - zumindest im Bereich der wärmetauschenden Körper, speziell im Bereich obiger/n Oberfläche bzw. des Oberflächenbereichs - dem Fluß des gerichteten Fluidstromes keinen nennenswerten Strömungswiderstand entgegen setzt, und sogar die Bewegung des Fluidstroms fördert.

Insbesondere ist es von Vorteil, wenn der Wärmetauscher einen von zwei geeignet temperierten, aufeinander zuweisenden, sich im wesentlichen zu sich selbst tangential und parallel zueinander bewegenden Oberflächen bzw. Oberflächenbereichen begrenzten Raumbereich aufweist, durch welchen der Fluidstrom strömt, wobei der Fluidstrom zwischen den Oberflächen bzw. Oberflächenbereichen eine der Bewegungsrichtung der Oberflächen bzw. Oberflächenbereiche gleichgerichtete Bewegungskomponente aufweist. Hierdurch ist es möglich den in dem Fluid auftretenden Geschwindigkeitsgradienten weiter zu reduzieren, diesen sogar - bei Wahl geeigneter Randbedingungen - auf Null zu reduzieren. Durch die parallele Tangentialbewegung der Oberflächen bzw. Oberflächenbereiche wird der zwischen diesen Oberflächen bzw. Oberflächenbereichen vorhandene bzw. obengenannten Raumbereich durchströmende Fluidstrom in besonders geeigneter Weise, weil ohne Vorhandensein unnötiger Geschwindigkeitsgradienten, laminar beschleunigt.

Die vorteilhaften Eigenschaften einer erfindungsgemäßen Vorrichtung ergeben sich insbesondere, wenn der Abstand der Oberflächen bzw. Oberflächenbereiche zwischen 1 mm und 50 mm, vorzugsweise zwischen 5 mm und 6 mm, liegt.

Zwar kann/können die bewegte/n Oberfläche/n bzw. die/der bewegte/n Oberflächenbereich/e in jeder geeigneten Weise - z. B. durch Wärmeleitung, elektrische Heiz- bzw. Kühlvorrichtungen, elektromagnetische Strahlung oder ähnliches - in gewünschter Weise temperiert werden. Es ist jedoch insbesondere vorteilhaft einen erfindungsgemäßen Wärmetauscher regenerativ zwischen einem ersten Fluidstrom und einem zweiten Fluidstrom auszugestalten, derart daß die verschiedenen Fluidströme verschiedene Raumbereiche durchströmen und die bewegte/n Oberfläche/n bzw. die/der bewegte/n Oberflächenbereich/e zumindest den einen Raumbereich und den anderen Raumbereich abwechselnd, vorzugsweise periodisch abwechselnd, begrenzt. Es versteht sich, daß die Oberfläche/n bzw. die/der Oberflächenbereich/e zwischenzeitlich andere, z. B. nicht von einem Fluid durchströmte oder nicht in erfindungsgemäßer Weise durchströmte, Raumbereiche begrenzen kann/können.

Durch eine verhältnismäßig hohe Geschwindigkeit der Oberfläche/n bzw. des/der Oberflächenbereiche/s - und gegebenenfalls eine entsprechend hochfrequente Periodizität des Wechsels der Oberfläche oder des Oberflächenbereiches zwischen ersten und zweiten Fluidstrom - und/oder durch eine möglichst geringe Masse bzw. Wärmekapazität des die Oberfläche/n bzw. den/die Oberflächenbereich/e aufweisenden Körper läßt sich ein besonders schneller, erfindungsgemäßer Wärmeaustausch gewährleisten. Es ist auch denkbar, die Geschwindigkeit der Oberfläche/n bzw. des/der Oberflächenbereiche/s wesentlich höher als die Fluidgeschwindigkeit zu wählen, um die wärmetauschenden Eigenschaften unter leichter Erhöhung des Risikos einer Turbulenzentstehung zu verbessern. Es versteht sich, daß die gewählten Geschwindigkeiten, Materialien und Massen den jeweiligen Erfordernissen angepaßt werden können.

Die vorgenannten erfindungsgemäßen Merkmale lassen sich in besonders einfacher Weise realisieren, wenn die Oberfläche/n bzw. der/die Oberflächenbereich/e auf einem Rotor angeordnet ist/sind. Hierbei ist es von Vorteil, wenn der Rotor um eine senkrecht auf einer Strömungsebene des Fluidstromes stehende Achse rotiert. Als Strömungsebene wird in vorliegender Offenbarung eine Ebene definiert in welcher zumindest eine durch den erfindungsgemäßen Wärmetauscher hindurchführende Stromlinie liegt. Vor bzw. nach dem Passieren des Wärmetauschenden Körpers auftretende Abweichungen aus dieser Strömungsebene hingegen schränken vorgenannte Definitionen der Strömungsebene nicht ein.

Besonders wirkungsvoll und besonders einfach in der Konstruktion ist ein Wärmetauscher, bei welchem der Rotor zumindest zwei um eine gemeinsame Achse rotierende, voneinander beabstandete Scheiben umfaßt. Insbesondere sollten die Scheiben im wesentlichen parallel zueinander angeordnet sein. Hierbei kann fast die gesamte Oberfläche der Scheiben dem Wärmeaustausch dienen. Der zu temperierende Gasstrom wird derart auf die rotierenden, voneinander beabstandeten Scheiben geleitet, daß die Stromlinien des Fluidzustroms senkrecht auf der Scheibenachse stehen. Desweiteren ist der Fluidzustrom so ausgerichtet, daß überwiegend der in Strömungsrichtung rotierende Teil der Scheiben bzw. der zwischen diesen Teilen liegende Raumbereich von den Strömungslinien dieses Fluidstromes durchsetzt ist. Auf diese Weise bewegt sich die Oberfläche der rotierenden Scheiben in erfindungsgemäßer Weise tangential und mit einer zum Fluidstrom identischen Komponente, so daß der diese Scheiben umfassende Wärmetauscher keinen bzw. einen reduzierten Strömungswiderstand aufweist.

Die rotierenden Scheiben beschleunigen den Fluidstrom von der Scheibenachse weg. Hierdurch werden die Stromlinien in einer senkrecht auf der Scheibenachse stehenden Ebene, nämlich einer Strömungsebene, abgelenkt.

Zwar können die rotierenden Scheiben in jeder geeigneten Weise gewünscht temperiert werden. Besonders vorteilhaft erscheint jedoch die Verwendung dieser rotierenden Scheiben bei einem gegenströmenden, regenerativen Wärmetauscher. Hierbei werden zwei gegeneinander gerichtete Fluidzuströme in oben beschriebener Weise den rotierenden Scheiben zugeführt. Da beide Fluidströme während des Passierens der rotierenden Scheiben von der Scheibenachse weg beschleunigt werden, läßt sich durch geeignete Anordnung der Zu- bzw. Abströmdüsen eine Vermengung der beiden Fluidströme vermeiden. Die rotierenden Scheiben bzw. deren Oberfläche gelangt periodisch abwechselnd mit den Fluidströmen in Kontakt, so daß eine Zwischenform zwischen rekuperativem und regenerativem Wärmeaustausch stattfindet. - Grundsätzlich läßt sich diese Art des Wärmeaustausches auch mit nur einer rotierenden Scheibe vorteilhaft nutzen. Es zeigt sich, daß die Rotationsgeschwindigkeiten, Scheibendicken, Scheibendurchmesser, Scheibenabstände, Scheibenanzahl im Vergleich zu den hierdurch bedingten bzw. zu den geforderten Strömungsverhältnissen derart angepaßt werden können, daß die beiderseitigen Fluidabströme die gleiche Temperatur aufweisen. Hierbei hat es sich konkret als vorteilhaft erwiesen, wenn der Abstand der Scheiben zwischen 1 mm und 50 mm, vorzugsweise zwischen 5 mm und 6 mm, der Scheibendurchmesser zwischen 10 mm und 1.000 mm und die Scheibendicke zwischen 0,1 mm und 10 mm, vorzugsweise zwischen 0,5 mm und 2 mm, beträgt.

Es versteht sich, daß die Scheiben nicht unbedingt eine konstante Dicke aufweisen müssen. Vielmehr kann es von Vorteil sein, wenn die Scheibendicke über den Radius variiert, und durch die Ausgestaltung des Scheibendurchmessers der Wärmetauscher den hydro- bzw. thermodynamischen Erfordernissen angepaßt wird. Die aufeinander zuweisenden Oberflächen bzw. Oberflächenbereiche müssen also nicht unbedingt parallel zueinander angeordnet sein, vielmehr genügt es, wenn diese in ausreichender Weise einen Raumbereich einschließen, in welchen sie durch ihre Tangentialbewegung den Fluidstrom in erfindungsgemäßer Weise beeinflussen.

Zur Vermeidung eventuell auftretender Leckströme kann zwischen den rotierenden Scheiben jeweils ein Abstandhalter mit kleinerem Durchmesser als dem Scheibendurchmesser angeordnet sein. Hierdurch wird vermieden, daß Partikel in einen Bereich verhältnismäßig niedriger Oberflächengeschwindigkeit gelangen, die eine diese Partikel ausreichend ablenkende Beschleunigung nicht gewährleistet. Die den Partikeln zugewandte Oberfläche der Abstandhalter dient desweiteren ebenfalls dem Wärmeaustausch und der Beschleunigung der Fluidpartikel in die gewünschte Richtung.

Wie bei regenerativen Wärmetauschern häufig der Fall, besteht die Gefahr von Leckströmen durch an der/den Oberfläche/n bzw. dem/den Oberflächenbereich/en anhaftende Partikel. Durch geeignete, bezüglich der/des sich bewegenden Oberfläche/n bzw. Oberflächenbereiche/s ortsfeste Leitbleche lassen sich derartige Lecks minimieren. Insbesondere können derartige Leitbleche auch als Abstreifer ausgebildet sein.

Der Gütegrad eines rotierende Scheiben aufweisenden, erfindungsgemäßen Wärmetauschers von 50% läßt sich erhöhen, wenn der Wärmetauscher in Strömungsrichtung hintereinander angeordnete Achsen mit um diese rotierende Scheiben aufweist. Der Gütegrad E folgt dann in Abhängigkeit von der Achsenanzahl n nach E = 100% * n/(n+1). Es versteht sich, daß generell die Anordnung mehrere wärmetauschender Oberflächen bzw. Oberflächenbereiche und auch die Anordnung mehrerer Rotoren in Strömungsrichtung hintereinander vorteilhaft den Gütegrad eines erfindungsgemäßen Wärmetauschers erhöht.

Zur Erhöhung der Eindringtiefe der durch die sich tangential bewegenden Oberflächen bzw. Oberflächenbereiche aufgebrachten Beschleunigung können diese Oberflächen bzw. Oberflächenbereiche eine Struktur aufweisen. Bei der Verwendung rotierender Scheiben können dieses z. B. in den Scheiben befindliche, im wesentlichen parallel zur Scheibenachse ausgerichtete Bohrungen sein. Hierbei wird zwischen der durch diese Oberflächenstrukturen bedingten Störung der laminaren Strömung und der Erhöhung der Eindringtiefe - sprich einer virtuellen Viskositätserhöhung - abzuwägen sein.

Es zeigt sich, daß der Wirkungsgrad der sich bewegenden Oberflächen, insbesondere bei der Verwendung rotierender Scheiben, sehr hoch ist, so daß die Oberflächen bzw. die Scheiben verhältnismäßig weit beabstandet sein können. Durch eine Oberflächenstruktur läßt sich dieser notwendige Abstand weiter erhöhen.

Aufgrund des durch diese guten wärmetauschende Eigenschaften bedingten großen Abstandes können die Oberflächen bzw. die rotierenden Scheiben wesentlich weiter beabstandet sein als bei allen bekannten Lamellen- bzw. Kühlrippenanordnungen. Hierdurch bedingt reduziert sich der durch einen erfindungsgemäßen Wärmetauscher bedingte Eingriff in den Strömungsweg zusätzlich in nicht vorhersehbarer Weise, so daß der Druckabfall bzw. ein entstehendes Strömungsgeräusch weiter reduziert werden. Trotz der sich bewegenden Baugruppen eines erfindungsgemäßen Wärmetauschers ist dieser verhältnismäßig leise, da dieser einen laminaren Fluidstrom ermöglicht.

Die die erfindungsgemäßen Oberflächen bzw. Oberflächenbereiche aufweisenden, wärmetauschenden Körper - Rotoren, Scheiben u. a. - können aus jedem beliebigen, geeigneten Material bestehen, insbesondere auch aus Kunststoff, Papier, Keramik. Ebenso kann es vorteilhaft sein, die Oberfläche dieser Körper zur Beeinflussung ihrer wärmetauschenden und den Strömungsweg beeinflussenden Eigenschaften zu beschichten, aufzurauhen oder sonstig geeignet zu behandeln.

Es versteht sich, daß ein erfindungsgemäßer Wärmetauscher alle dem Stand der Technik entnehmbaren Einrichtungen aufweisen kann, die derartigen Wärmetauschern zu- bzw. beigeordnet werden können - wie z. B. Heizungen, Kühleinrichtungen, Befeuchtungseinrichtungen, Verdampfer, Verdunster, Kondensatoren und ähnliches. Insbesondere ist es denkbar einen erfindungsgemäßen Wärmetauscher mit dem Stand der Technik entnehmbaren Wärmetauschern in vorteilhafter Weise zu kombinieren bzw. diese dem Stand der Technik entnehmbaren Wärmetauscher mit einem erfindungsgemäßen Wärmetauscher nachzurüsten.

Zum Beispiel läßt sich bei einem erfindungsgemäßen Wärmetauscher, bei welchem ein erster Fluidstrom und ein zweiter Fluidstrom durch verschiedene Raumbereiche geleitet werden und die bewegte/n Oberfläche/n bzw. der/die bewegte/n Oberflächenbereich/e zumindest den einen Raumbereich und den anderen Raumbereich abwechselnd begrenzen oder durchlaufen, einer der beiden Fluidströme vor Eintritt in den von ihm durchströmten Raumbereich mit einer verdampfenden Flüssigkeit beaufschlagen. Die für das Verdampfen notwendige Energie wird dann diesem Flüssigkeitsstrom entzogen, wodurch sich dessen Temperatur absenkt. Besonders vorteilhaft ist ein derartiger Wärmetauscher bzw. ein derartiges Verfahren zur Temperierung eines Luftraumes, wenn der mit der verdampfenden Flüssigkeit beaufschlagte Fluidstrom ein Gasstrom, vorzugsweise ein Luftstrom ist und die verdampfende Flüssigkeit in Form feiner Tröpfchen bzw. als Nebel aufgegebenes Wasser umfaßt.

Insbesondere kann ein Wärmetauscher mit den obengenannten Merkmalen als Airconditioner vorteilhaft Verwendung finden, wobei der nicht mit einer verdampfenden Flüssigkeit beaufschlagte Fluidstrom ein Luftstrom ist, der einem mit kühler Luft zu versorgenden Innenraum zugeleitet wird. Bei einem derartigem Wärmetauscher kann unter Beibehaltung des ansich bekannten Prinzip der Luftkühlung durch Beaufschlagung mit einer verdampfenden Flüssigkeit auf verhältnismäßig lange Wegstrecken, auf welchen die Flüssigkeit verdampft, verzichtet werden. Insbesondere besteht bei einer derartigen Anordnung keine Gefahr der Verletzung bestehender Richtlinien bzw. Vorschriften, gemäß welcher die Zugabe von Flüssigkeitströpfchen in Innenraumluft untersagt ist, denn die Flüssigkeit wird nur dem zweiten Fluidstrom aufgegeben. Ein nur unvollständiges Verdampfen der Flüssigkeit ist somit unschädlich. Insbesondere können auch Flüssigkeitströpfchen auf die wärmetauschenden Oberflächen selbst gelangen. Um einen Übertritt dieser Flüssigkeitströpfchens in den ersten, zu dem Innenraum geleiteten Luftstrom zu vermeiden, kann die Bewegung dieser Oberflächen derart ausgestaltet sein, daß die Flüssigkeitströpfchen durch die Fliehkraft oder aber durch oben angesprochene Abstreifer vor Eintritt in den ersten Fluidstrom von der Oberfläche entfernt werden. Vorteilhafterweise ist der Wärmetauscher jedoch derart ausgelegt, daß nur ausreichend kleine Flüssigkeitströpfchen auf den wärmetauschenden Oberflächen niederschlagen, daß diese, noch während sie mit dem zweiten Fluidstrom in Kontakt sind, verdampfen.

Der auf diese Weise ausgebildete Airconditioner ist, insbesondere wegen der fehlenden Notwendigkeit einer verhältnismäßig langen Verdampfungsstrecke, im Vergleich zu dem aus dem Stand der Technik bekannten Airconditioner bei gleicher Leistung und Verwendung des gleichen Luftkühlungsprinzips wesentlich kleiner ausgebildet.

Die vorgenannten, sowie die beanspruchten und in den Ausführungsbeispielen beschriebenen, erfindungsgemäß zu verwendenden Bauteile unterliegen hinsichtlich ihrer Größe, Formgestaltung, Materialauswahl und technischen Konzeption keinen besonderen Ausnahmebedingungen, so daß die in dem jeweiligen Anwendungsgebiet bekannten Auswahlkriterien uneingeschränkt Anwendung finden können.

Weitere Vorteile des Gegenstandes der Erfindung ergeben sich aus der nachfolgenden Beschreibung der zugehörigen Zeichnung, in der - beispielhaft - bevorzugte Ausführungsformen erfindungsgemäßer Wärmetauscher dargestellt sind. In der Zeichnung zeigen
- Fig. 1: eine erste Ausführungsform eines erfindungsgemäßen Wärmetauschers im Schnitt entlang der Linie I-I in Fig. 2;
- Fig. 2: den Wärmetauscher nach Fig. 1 im Schnitt entlang der Linie II-II in Fig. 1 in einem Ausschnitt;
- Fig. 3: eine zweite Ausführungsform eines erfindungsgemäßen Wärmetauschers in ähnlicher Darstellungsart wie Fig. 1;
- Fig. 4: eine dritte Ausführungsform eines erfindungsgemäßen Wärmetauschers in perspektivischer Darstellung zum Teil aufgebrochen; und
- Fig. 5: eine vierte Ausführungsform eines erfindungsgemäßen Wärmestauschers als Airconditioner in ähnlicher Darstellungsart wie Fig. 1.

Bei dem Wärmetauscher gemäß der ersten und dritten Ausführungsbeispiele (siehe Fig. 1, 2 und 4) wird ein erster Fluidzustrom 1 und ein zweiter Fluidzustrom 2 mehreren, auf einer Achse 3 angeordneten, durch Abstandhalter 4 beabstandeten, um die Achse 3 drehbaren, durch einen Motor 11 (siehe Fig. 4) drehangetriebenen Scheiben 5 zugeführt. Nach deren Abkühlung bzw. Aufheizung sowie - gegebenenfalls - erfolgter Beschleunigung verlassen die Fluidströme den Bereich zwischen den Scheiben 5 als zweiter Fluidabstrom 6 und erster Fluidabstrom 7.

Durch zwei seitliche Begrenzungsflächen 12 und 13, die im wesentlichen parallel zu einer Strömungsebene und senkrecht zur Achse 3 angeordnet sind, werden die Fluidströme 1, 7 und 2, 6 seitlich begrenzt (siehe Fig. 4). Von der Achse 3 wegweisend wird der erste Fluidstrom 1, 7 durch ein Begrenzungsblech 17 und der zweite Fluidstrom 2, 6 durch ein Begrenzungsblech 26 begrenzt. Zwischen den beiden Fluidströmen 1, 7 und 2, 6 sind zwei Trennbleche 16 und 27 angeordnet, wobei das Trennblech 16 den ersten Fluidzustrom 1 und den zweiten Fluidabstrom 6 und das Trennblech 27 den zweiten Fluidzustrom 2 und den ersten Fluidabstrom 7 trennt. Es versteht sich, daß sowohl die Trennbleche 16 und 27 als auch die seitlichen Begrenzungsbleche 12 und 13 zum Wärmetausch beitragen.

Die Fluidzuströme 1 und 2 sind derart auf die Scheiben 5 ausgerichtet, daß jeweils eine Hälfte jeder Scheibe 5 bzw. des wirksamen Scheibenringes von dem ersten Fluidstrom 1, 7 und die andere Hälfte von dem zweiten Fluidstrom 2, 6 umspült wird. Die Rotation jeder Scheibe 5 bedingt, daß jeder Oberflächenbereich jeder Scheibe 5 abwechseln mit dem ersten Fluidstrom 1, 7 und dem zweiten Fluidstrom 2, 6 in direkten Kontakt kommt. Hierbei ist der Fluidzustrom 1, 2 jeweils so ausgerichtet, daß der Fluidstrom und der Richtungssinn der rotierenden Scheibe 5 eine gleichgerichtete Bewegungskomponente aufweisen.

Die Begrenzungsbleche 17 und 26 des ersten Ausführungsbeispiels verlaufen im Bereich der Fluidzuströme 1, 2 im wesentlichen geradlinig, während diese Begrenzungen im Bereich der Fluidabströme 7 und 6 von der Achse 3 wegweisen. Während des Betriebes des Wärmetauschers ist so - auch durch die Ausbildung der Trennbleche 16 und 27 - der Fluidabstrom 7, 6 in einer Ebene senkrecht zur Achse 3 von der Achse 3 weg geneigt. Hierdurch wird, in vorteilhafter Weise, die durch die Scheiben 5 bedingte Beschleunigung der Fluidpartikel während des Durchgangs durch den Wärmetauscher ohne Energieverlust in eine Strömungsrichtungsänderung überführt. Eine derartige Winkeländerung ist häufig bei Anwendungen von Wärmetauschern erwünscht und kann in der Regel bei den aus dem Stand der Technik bekannten Wärmetauschern nur durch Umlenkbleche bzw. unter Druckverlust realisiert werden.

Der Radius der Scheiben 5 ist so gewählt, daß diese den gesamten Querschnitt der Strömung 1, 7 und 2, 6 jedes Fluides zur Gänze durchschneiden bzw. seitlich begrenzen.

Durch die rotierenden Scheiben wird der jeweilige Fluidstrom 1, 7; 2, 6 jeweils von der Achse 3 wegbeschleunigt. Hierdurch wird eine verhältnismäßig gute Trennung beider Fluidströme 1, 7; 2, 6 bedingt. Zur Verminderung eines etwa auftretenden Leckstroms sind jeweils zwei Leitbleche 8 vorgesehen, die zwischen die Scheiben 5 bis zu den Abstandhaltern 4 eingreifen und ein Trennen der jeweiligen Fluidpartikel von den Scheiben 5 fördern.

Exemplarisch sind in den Figuren 1 und 2 zwei Raumbereiche 9' und 9" dargestellt, in denen das durch diese Raumbereiche 9' und 9" strömende Fluid eine der Bewegung der diese Raumbereiche 9' bzw 9" begrenzenden, auf den Scheiben 5 ausgebildeten Oberflächen gleichgerichtete Geschwindigkeitskomponente besitzt. Der den Raumbereich 9' zu einem Zeitpunkt begrenzende Oberflächenbereich der Scheiben 5 begrenzt nach einer gewissen Zeit den Raumbereich 9". Diese Begrenzung wechselt in erfindungsgemäßer Weise periodisch ab.

Die Scheibenabstände, Scheibendicken und die Rotationsgeschwindigkeit der Scheiben sind so aufeinander bzw. auf die Fluidströme 1, 7; 2, 6 und die jeweiligen Temperaturen der Fluidzuströme 1, 2 abgestimmt, daß die Fluidabströme 6, 7 die gleiche Temperatur aufweisen.

In konkreter Ausgestaltung des ersten Ausführungsbeispieles werden 35, jeweils 5 mm beabstandete Scheiben mit einer Dicke von 1 mm und einem Durchmesser von 200 mm durch einen 15 W Elektromotor angetrieben. Die Scheiben selbst bestehen aus Polypropylen mit einer glatten Oberfläche. Der Wärmetauscher ansich hat eine Größe von 215 × 220 × 250 mm³. In dieser Ausführungsform fördert der Wärmetauscher 2 Fluidströme von jeweils 250 m³/h. Beispielhafte Temperaturverhältnisse sind in Tabelle I aufgelistet.

**Tabelle I**

| T Zustrom 1/ [C°] | T Zustrom 2/ [C°] | T Abstrom 6/ [C°] | T Abstrom 7/ [C°] |
|---|---|---|---|
| 40 | 20 | 30 | 30 |
| 20 | 0 | 10 | 10 |
| 20 | - 10 | 5 | 5 |
| 20 | 18 | 19 | 19 |
| - 40 | 60 | 10 | 10 |

In einer zweiten konkreten Ausführungsform des Wärmetauschers werden 110 Aluminiumscheiben mit einem Durchmesser von 350 mm und einer Dicke von 1 mm, die 6 mm von einander beabstandet sind, durch einen Elektromotor mit einer Leistung von 150 W angetrieben. Bei einer Größe des Wärmetauschers von 360 × 450 × 900 mm³ können mit diesem Wärmetauscher zwei Fluidströme von jeweils 2500 m³/h gefördert werden. Hierbei wurden die in Tabelle II dargestellten Temperaturverhältnisse gemessen.

**Tabelle II**

| T Zustrom 1/ [C°] | T Zustrom 2/ [C°] | T Abstrom 6/ [C°] | T Abstrom 7/ [C°] |
|---|---|---|---|
| 26 | 10 | 18 | 18 |
| 20 | 260 | 140 | 140 |

Das zweite Ausführungsbeispiel umfaßt zwei in Strömungsrichtung hintereinander angeordnete Achsen 3, auf welchen Scheiben 5 und zwischen diesen angeordneten Abstandhalter 4 rotieren. Der Aufbau entspricht im wesentlichen dem Aufbau des ersten Ausführungsbeispiels. Jedoch wird bei diesem Ausführungsbeispiel auf jeweils ein Leitblech 8 verzichtet. Zwischen den jeweils um eine Achse 3 rotierenden Scheibenanordnung ist ein Trennblech 10 vorgesehen, welches ein Vermischen der beiden Fluidströme 1, 7 und 2, 6 außerhalb der Scheibenanordnung verhindert.

Insbesondere bei diesem Ausführungsbeispiel wird deutlich, daß die durch die rotierenden Scheiben bedingte Beschleunigung der Fluidströme 1, 7 und 2, 6 jeweils eine Reduktion des Kanalquerschnitts im Bereich des Fluidabstroms 7 bzw. 6 ermöglicht. Denkbare weitere Leitbleche 8' sind in Fig. 3 strichpunktiert eingezeichnet.

In konkreter Ausgestaltung dieses zweiten Ausführungsbeispiels werden jeweils 35, auf jeder der beiden Achsen angeordnete Scheiben durch jeweils einen 15 W Elektromotor mit 2500 Rotationen pro Minute angetrieben. Die Scheiben waren aus Polypropylen mit einer Dicke von 1 mm und einem Durchmesser von 200 mm sowie 5 mm von einander beabstandet. Der gesamte Wärmetauscher wies eine Größe von 215 × 220 × 500 mm³ auf und förderte zwei Fluidströme von je 250 m³/h. Ausgewählte Temperaturverhältnisse sind in Tabelle III dargestellt.

**Tabelle III**

| T Zustrom 1/ [C°] | T Zustrom 2/ [C°] | T Abstrom 6/ [C°] | T Abstrom 7/ [C°] |
|---|---|---|---|
| 0 | 20 | 6,8 | 13,2 |
| - 20 | 40 | 0 | 20 |

Der Aufbau des dritten Ausführungsbeispiels entspricht weitgehend dem Aufbau des ersten Ausführungsbeispiels. Allerdings sind - wie bei dem zweiten Ausführungsbeispiel die Begrenzungsbleche 17 und 26 sowie die Trennbleche 16 und 27 eben ausgebildet.

Das vierte Ausführungsbeispiel entspricht dem dritten Ausführungsbeispiel, bei welchem der erste Fluidzustrom 1 über eine Wasserzufuhr 14 und zwei Nebeldüsen 15 mit einem Wassernebel beauschlagt wird. Die verdampfenden Tröpfchen entziehen dem Fluidstrom 1, 7 zum Verdampfen Energie. Ein Teil der Wassertröpfchen schlägt sich auf den rotierenden Scheiben 5 bzw. der radial außenliegenden Oberflächen der Abstandhalter 4 nieder. Die rotierenden Scheiben 5 sowie die Abstandhalter 4 werden folglich zum einen durch die auf ihrer Oberfläche angelagerten, verdampfenden Wassertropfen und zum anderen durch den bereits vorgekühlten Fluidstrom 1, 7 gekühlt. Ähnlich wie die Rotation der Scheiben ein eindringen des Fluidstromes 1, 7 in den Fluidstrom 2, 6 verhindert, wird durch die Rotation der Scheiben 5 auch ein Eintreten von Wasser in den Fluidstrom 2, 6 vermieden. Insbesondere dienen hierfür die durch die Rotation bedingten Zentrifugalkräfte. Auf diese Weise kann das ansich bekannte Verfahren der Luftkühlung mittels Verdampfen eines Wassernebels genutzt werden, ohne daß hierdurch der Feuchtigkeitsgehalt des Fluidstrom 2, 6 erhöht wird. Dieser Fluidstrom 2, 6 kann dann einem mit kühler Luft zu versorgenden Innenraum zugeführt werden.

In konkreter Ausgestaltung weist ein gemäß des vierten Ausführungsbeispiels ausgestalteter Airconditioner 35 Polypropylenscheiben mit einer Dicke von 1 mm, einem Durchmesser von 200 mm und einer glatten Oberfläche auf, die 5 mm voneinander beabstandet sind und von einem 15 W Elektromotor mit 2500 Rotationen pro Minute angetrieben werden. Dem Fluidzustrom 1 wird 1 l/h Wasser in Form von 20 bis 50 µm³ großen Wassertropfen aufgegeben. Bei einer Größe von 215 × 220 × 300 mm³ fördert dieser Airconditioner einen Fluidstrom 2, 6 von 250 m³/h in einen Innenraum. Mit einer Temperatur von 27 C° und einer relativen Feuchtigkeit von 46 % zugeführte Fluidzuströme 1 und 2 ermöglichen auf diese Weise einen Fluidabstrom 6 von 22 C° bei einer Kühlleistung von 350 W und einer COP von COP = 23. Weisen die Fluidzuströme 1 und 2 eine Temperatur von 35 C° und eine relative Feuchtigkeit von 50 % auf, so folgt eine Temperatur des Fluidabstroms 6 von 26,5 C° bei einer Kühlleistung von 400 W und einer COP von COP = 26.

Bei einer fünften Ausführungsform eines erfindungsgemäßen Wärmetauschers, welcher im Aufbau weitgehend der zweiten Ausführungsform entspricht werden durch drei 15 W Elektromotoren drei Achsen mit jeweils 35 Polypropylenscheiben mit 2500 Rotationen pro Minute rotiert. Die Scheiben sind jeweils 1 mm dick, haben einen Durchmesser von 200 mm, sind jeweils 5 mm voneinander beabstandet und weisen eine glatte Oberfläche auf. Bei einer Größe von 215 × 250 × 750 mm³ fördert dieser Wärmetauscher jeweils 250 m³/h Luft. Die Temperaturverhältnisse sind der Tabelle IV entnehmbar.

**Tabelle IV**

| T Zustrom 1/ [C°] | T Zustrom 2/ [C°] | T Abstrom 6/ [C°] | T Abstrom 7/ [C°] |
|---|---|---|---|
| 0 | 20 | 5 | 15 |
| - 20 | + 20 | - 10 | + 10 |
| 10 | 50 | 20 | 40 |

### Bezugszeichenliste

- 1: erster Fluidzustrom
- 2: zweiter Fluidzustrom
- 3: Achse
- 4: Abstandhalter
- 5: Scheibe
- 6: zweiter Fluidabstrom
- 7: erster Fluidabstrom
- 8: Leitblech
- 8': Leibleche
- 9': Raumbereich
- 9'': Raumbereich
- 10: Trennblech
- 11: Motor
- 12: seitliches Begrenzungsblech
- 13: seitliches Begrenzungsblech
- 14: Wasserzufuhr
- 15: Nebeldüse
- 16: Trennblech
- 17: Begrenzungsblech
- 26: Begrenzungsblech
- 27: Trennblech

## Patentansprüche

1. Verfahren zur Temperierung zumindest eines gerichteten Fluidstroms (1, 7; 2, 6),
- bei dem der Fluidstrom (1, 7; 2, 6) in die unmittelbare Nähe zumindest einer/s geeignet temperierten, sich bewegenden Oberfläche bzw. Oberflächenbereichs geführt wird, wobei die Bewegungsrichtung in jedem Punkt der Oberfläche bzw. des Oberflächenbereiches im wesentlichen parallel zur Oberfläche bzw. zum Oberflächenbereich verläuft,
**dadurch gekennzeichnet**,
- daß die Oberflächen motorisch angetrieben werden und
- daß die Bewegungsrichtung der Oberfläche bzw. des Oberflächenbereiches eine dem Fluidstrom (1, 7; 2, 6) gleichgerichtete Bewegungskomponente aufweist so daß die Fluidströme gefördert werden ohne den Einsatz von zusätzlichen Fluidförderwerten.

2. Verfahren nach Anspruch 1, **dadurch gekennzeichnet, daß** die Geschwindigkeit der Oberfläche/n bzw. des/der Oberflächenbereiche/s zumindest an einer Stelle gleich oder höher als die gleichgerichtete Geschwindigkeitskomponente des Fluidstromes (1, 7; 2, 6) ist.

3. Verfahren nach einem der Ansprüche 1 oder 2, **dadurch gekennzeichnet, daß** der Fluidstrom (1, 7; 2, 6) durch einen von zwei geeignet temperierten, aufeinander zuweisenden, sich im wesentlichen parallel zueinander bewegenden Oberflächen bzw. Oberflächenbereichen begrenzten Raumbereich (9', 9'') geführt wird.

4. Verfahren nach Anspruch 3, **dadurch gekennzeichnet,**
- **daß** ein erster Fluidstrom (1, 7) durch einen ersten Raumbereich (9') und ein zweiter Fluidstrom (2, 6) durch einen zweiten Raumbereich (9'') geführt wird und
- **daß** die bewegten Oberflächen bzw. die bewegten Oberflächenbereiche zumindest den ersten Raumbereich (9') und den zweiten Raumbereich (9'') abwechselnd, vorzugsweise periodisch abwechselnd, begrenzen oder durchlaufen.

5. Verfahren nach Anspruch 4, **gekennzeichnet durch** einen Verfahrensschritt der Beaufschlagung des ersten Fluidstroms (1, 7) vor dessen Eintritt in den ersten Raumbereich (9') mit einer verdampfenden Flüssigkeit.

6. Verfahren nach Anspruch 5, **gekennzeichnet durch** einen Verfahrensschritt des Zerstäubens der zu verdampfenden Flüssigkeit, bevor oder während diese mit dem ersten Fluidstrom (1, 7) beaufschlagt wird.

7. Verfahren nach einem der Ansprüche 4 bis 6, **dadurch gekennzeichnet, daß** der erste Fluidstrom (1, 7) ein Gasstrom, vorzugsweise ein Luftstrom ist.

8. Verfahren nach einem der Ansprüche 5 bis 7, **dadurch gekennzeichnet, daß** die verdampfende Flüssigkeit Wasser in Form feiner Tröpfchen bzw. in Form von Nebel umfaßt.

9. Verfahren nach einem der Ansprüche 4 bis 8, **dadurch gekennzeichnet, daß** der zweite Fluidstrom (2, 6) ein Luftstrom ist und daß der Luftstrom einem mit kühler Luft zu versorgendem Innenraum zugeleitet wird.

10. Verfahren nach einem der Ansprüche 1 bis 9, **dadurch gekennzeichnet, daß** überwiegend ein zwischen den sich in Strömungsrichtung bewegenden Oberflächen bzw. Oberflächenbereichen liegende Raumbereich von den Strömungslinien dieses Fluidstromes (1, 7; 2, 6) durchlaufen wird.

11. Verfahren nach einem der Ansprüche 1 bis 10, **gekennzeichnet durch** die Verwendung einer Vorrichtung nach einem der Ansprüche 12 bis 18.

12. Vorrichtung zum Fördern von Fluidströmen mit Wärmerückgewinnung, vorzugsweise zur Durchführung eines Verfahrens nach einem der Ansprüche 1 bis 10,
- mit zumindest einem Kanal für einen ersten Fluidstrom (1, 7) und zumindest einem Kanal für einen zweiten Fluidstrom (2, 6), wobei die Kanäle jeweils einen Zustromkanal und einen Abstromkanal aufweisen und die Zustromkanäle im wesentlichen gegensinnig aufeinander zulaufen,
- mit mindestens einem als Förder- und Wärmerückgewinnungsmittel wirkenden motorisch angetriebenen Rotor zum Fördern der Fluidströme, wobei der zumindest eine Rotor um eine im wesentlichen senkrecht zur Strömungsrichtung der beiden Fluidströme (1, 7; 2, 6) verlaufende Achse (3) rotiert, wobei der Rotor zumindest eine um die Achse (3) rotierende Scheibe (5) umfaßt und wobei sich die mindestens eine Scheibe (5) in den Kanal für den ersten Fluidstrom und in den Kanal für den zweiten Fluidstrom hinein erstreckt.

13. Vorrichtung nach Anspruch 12, mit mehreren Scheiben (5), **dadurch gekennzeichnet, daß** der Abstand der Scheiben zwischen 1 mm und 50 mm, vorzugsweise zwischen 5 mm und 6 mm, beträgt.

14. Vorrichtung nach einem der Ansprüche 12 oder 13, **dadurch gekennzeichnet, daß** die mindestens eine Scheibe (5) oder der mindestens eine Rotor eine verhältnismäßig geringe Masse bzw. Wärmekapazität aufweisen/t.

15. Vorrichtung nach einem der Ansprüche 12 bis 14, **dadurch gekennzeichnet, daß** der Scheibendurchmesser zwischen 10 mm und 1000 mm beträgt.

16. Vorrichtung nach einem der Ansprüche 12 bis 15, **dadurch gekennzeichnet, daß** mindestens eine Scheibe (5) eine über den Radius der Scheibe variierende Dicke aufweist.

17. Vorrichtung nach einem der Ansprüche 12 bis 16, **dadurch gekennzeichnet, daß** zwischen Scheiben (5) Abstandhalter (4) mit kleinerem Durchmesser als dem Scheibendurchmesser angeordnet sind.

18. Vorrichtung nach einem der Ansprüche 12 bis 17, **dadurch gekennzeichnet, daß** die mindestens eine Scheibe (5) eine Dicke zwischen 0,1 mm und 10 mm, vorzugsweise zwischen 0,5 mm und 2 mm, aufweist.

19. Vorrichtung nach einem der Ansprüche 12 bis 18, **dadurch gekennzeichnet, daß** die Zustromkanäle einen größeren Querschnitt als die zugehörigen Abstromkanäle aufweisen.

20. Vorrichtung nach einem der Ansprüche 12 bis 19, **dadurch gekennzeichnet, daß** die der Scheibenachse (3) abgewandte Begrenzung des Abstromkanals bezüglich der der Scheibenachse (3) abgewandten Begrenzung des Zustromkanals in einer Ebene senkrecht zu der Scheibenachse (3) von der Scheibenachse (3) weg geneigt ist.

21. Vorrichtung nach einem der Ansprüche 12 bis 20, **gekennzeichnet durch** zumindest ein bezüglich der mindestens einen Scheibe (5) ruhendes Leitblech (8), welches an gewünschter Position eine Trennung des Fluidabstromes (6, 7) von der mindestens einen Scheibe (5) fördert.

22. Vorrichtung nach einem der Ansprüche 12 bis 21, **gekennzeichnet durch** zumindest zwei in Strömungsrichtung hintereinander angeordnete Rotoren.

23. Vorrichtung nach einem der Ansprüche 12 bis 22, **gekennzeichnet durch** Mittel zur Beaufschlagung des ersten Fluidstroms (1, 7) vor Eintritt in den von ihm durchströmten Raumbereich (9' oder 9'') mit einer verdampfenden Flüssigkeit.

24. Vorrichtung nach einem der Ansprüche 12 bis 23, **dadurch gekennzeichnet, daß** die mindestens eine Scheibe (5) eine strukturierte, z. B. durchbohrte Oberfläche aufweist.

25. Vorrichtung nach einem der Ansprüche 12 bis 24, **dadurch gekennzeichnet, daß** die mindestens eine Scheibe (5) aus Aluminium besteht.

26. Vorrichtung nach einem der Ansprüche 12 bis 24, **dadurch gekennzeichnet, daß** die mindestens eine Scheibe (5) aus Polypropylen besteht.

## Claims

1. Method for tempering at least one directed fluid flow (1, 7; 2, 6),
- according to which the fluid flow (1, 7; 2, 6) is guided in the immediate proximity of at least one appropriately tempered, moving surface and/or surface region, wherein the direction of movement is essentially parallel to the surface and/or the surface region at every point of the surface and/or of the surface region,
**characterised in that**
- the surfaces are driven by motor
- the direction of movement of the surface and/or the surface region provides a movement component directed in the same direction as the fluid flow (1, 7; 2, 6) in such a manner that the fluid flows are conveyed without the use of additional fluid conveyors.

2. Method according to claim 1 **characterised in that**, at least in one position, the velocity of the surface(s) and/or of the surface region(s) is equal to or greater than the velocity component of the fluid flow (1,7; 2, 6) directed in the same direction.

3. Method according to any one of claims 1 or 2, **characterised in that** the fluid flow (1, 7; 2, 6) is guided through a spatial region (9', 9'') limited by two appropriately tempered surfaces and/or surface regions facing towards one another and moving essentially parallel to one another.

4. Method according to claim 3 **characterised in that**
- a first fluid flow (1, 7) is guided through a first spatial region (9'), and a second fluid flow (2, 6) is guided through a.second spatial region (9'') and
- that the moving surface(s) and/or the moving surface region(s) limit or pass through at least the first spatial region (9') and the second spatial region (9'') in an alternating manner, preferably alternating periodically.

5. Method according to claim 4, **characterised by** a procedural stage of charging the first fluid flow (1, 7) with an evaporating fluid before the first fluid flow enters the first spatial region (9').

6. Method according to claim 5, **characterised by** a procedural stage of atomising the fluid to be evaporated, before or during charging with the first fluid flow (1, 7).

7. Method according to any one of claims 4 to 6 **characterised in that** the first fluid flow (1, 7) is a gas flow, preferably an air flow.

8. Method according to any one of claims 5 to 7, **characterised in that** the evaporating fluid comprises water in the form of fine droplets and/or in the form of a mist.

9. Method according to any one of claims 4 to 8, **characterised in that** the second fluid flow (2, 6) is an air flow, and that the air flow is supplied to an interior space to be supplied with cool air.

10. Method according to any one of claims 1 to 9, **characterised in that** the flow lines of this fluid flow (1, 7; 2,6) pass predominantly through a spatial region disposed between the surfaces and/or surface regions moving in the direction of flow.

11. Method according to any one of claims 1 to 10, **characterised by** the use of a device according to any one of claims 12 to 18.

12. Device for conveying fluid flows with thermal recovery, preferably for the implementation of a method according to any one of claims 1 to 10,
- with at least one channel for a first fluid flow (1, 7) and at least one channel for a second fluid flow (2, 6), wherein each of the channels provides. a supply channel and a drainage channel, and the supply channels run essentially towards one another in opposite directions,
- with at least one motor-driven rotor for conveying the fluid flow and acting as a means of conveyance and heat-recovery, wherein the at least one rotor rotates about an axis (3) running essentially perpendicular to the direction of flow of the two fluid flows (1, 7; 2, 6), wherein the rotor comprises at least one disc (5) rotating about the axis (3) and wherein the at least one disc (5) extends into the channel for the first fluid flow and into the channel for the second fluid flow.

13. Device according to claim 12, with several discs (5), **characterised in that** the distance between discs is between 1 mm and 50 mm, preferably between 5 mm and 6 mm.

14. Device according to any one of claims 12 or 13, **characterised in that** the at least one disc (5) or the at least one rotor provide(s) a relatively low mass and/or heat capacity.

15. Device according to any one of claims 12 to 14 **characterised in that** the diameter of the disc is between 10 mm and 1000 mm.

16. Device according to any one of claims 12 to 15, **characterised in that** at least one disc (5) provides a thickness varying over the radius of the disc.

17. Device according to any one of claims 12 to 16, **characterised in that** spacers (4) with a smaller diameter than the diameter of the disc are arranged between the discs (5).

18. Device according to any one of claims 12 to 17 **characterised in that** the at least one disc (5) provides a thickness between 0.1 mm and 10 mm, preferably between 0.5 mm and 2 mm.

19. Device according to any one of claims 12 to 18, **characterised in that** the supply channels provide a larger cross-section than the associated drainage channels.

20. Device according to any one of claims 12 to 19, **characterised in that,** relative to the limit of the supply channel facing away from the disc axis (3), the limit of the drainage channel facing away from the disc axis (3) is inclined away from the disc axis (3) in a plane perpendicular to the disc axis (3) .

21. Device according to any one of claims 12 to 20, **characterised by** at least one guiding plate (8), stationary with reference to the at least one disc (5), which, at a desired position, promotes a separation of the fluid flow (6, 7) from the at least one disc (5) .

22. Device according to any one of claims 12 to 21, **characterised by** at least two rotors arranged in succession in the direction of flow.

23. Device according to any one of claims 12 to 22, **characterised by** means for charging a first fluid flow (1, 7) with an evaporating fluid before the fluid flow enters the spatial region (9' or 9'') through which it is to pass.

24. Device according to any one of claims 12 to 23, **characterised in that** at least one disc (5) provides a structured surface, for example, a perforated surface.

25. Device according to any one of claims 12 to 24, **characterised in that** the at least one disc (5) consists of aluminium.

26. Device according to any one of claims 12 to 24, **characterised in that** the at least one disc (5) consists of polypropylene.

## Revendications

1. Procédé pour tempérer au moins un courant de fluide orienté (1, 7 ; 2, 6),
- dans lequel le courant de fluide (1, 7 ; 2, 6) est amené au voisinage immédiat d'au moins une surface ou partie de surface mobile tempérée de manière appropriée, le sens de déplacement en tout point de la surface ou partie de surface étant pratiquement parallèle à ladite surface ou partie de surface,
**caractérisé en ce que**
- les surfaces sont entraînées par un moteur, et
- le sens de déplacement de la surface ou partie de surface présente une composante de déplacement dirigée dans le même sens que le courant de fluide (1, 7 ; 2, 6) de façon à faire avancer les courants de fluide sans utiliser de dispositifs de transport de fluide supplémentaires.

2. Procédé selon la revendication 1, **caractérisé en ce que** la vitesse de la surface ou partie de surface est supérieure ou égale, au moins à un endroit, à la composante de vitesse de même sens du courant de fluide (1, 7 ; 2, 6).

3. Procédé selon l'une des revendications 1 ou 2, **caractérisé en ce que** le courant de fluide (1, 7 ; 2, 6) est guidé par une zone spatiale (9', 9'') limitée par deux surfaces ou parties de surfaces tempérées de manière appropriée qui se trouvent à l'opposé l'une de l'autre et se déplacent pratiquement parallèlement l'une par rapport à l'autre.

4. Procédé selon la revendication 3, **caractérisé en ce que**
- un premier courant de fluide (1, 7) est guidé par une première zone spatiale (9') et un deuxième courant de fluide (2, 6) est guidé par une deuxième zone spatiale (9"),
- les surfaces ou parties de surfaces en mouvement limitent ou traversent en alternance, de préférence en alternant périodiquement, au moins la première zone spatiale (9') et la deuxième zone spatiale (9").

5. Procédé selon la revendication 4, **caractérisé par** une étape de procédé consistant à injecter un liquide évaporable dans le premier courant de fluide (1, 7) avant qu'il pénètre dans la première zone spatiale (9').

6. Procédé selon la revendication 5, **caractérisé par** une étape de procédé consistant à pulvériser le liquide évaporable avant ou pendant son injection dans le courant de fluide (1, 7).

7. Procédé selon l'une des revendications 4 à 6, **caractérisé en ce que** le premier courant de fluide est un courant gazeux, de préférence un courant d'air.

8. Procédé selon l'une des revendications 5 à 5, **caractérisé en ce que** le liquide évaporable comprend de l'eau sous forme de fines gouttelettes ou sous forme de brouillard.

9. Procédé selon l'une des revendications 4 à 8, **caractérisé en ce que** le deuxième courant de fluide (2, 6) est un courant d'air et **en ce que** le courant d'air est amené dans un espace intérieur à alimenter en air plus frais.

10. Procédé selon l'une des revendications 1 à 9, **caractérisé en ce que** la majeure partie d'une zone spatiale située entre les surfaces ou parties de surfaces se déplaçant dans le sens d'écoulement est traversée par les lignes d'écoulement de ce courant de fluide (1, 7 ; 2, 6).

11. Procédé selon l'une des revendications 1 à 10, **caractérisé par** l'utilisation d'un dispositif selon l'une des revendications 12 à 18.

12. Dispositif de transport de courants de fluide avec récupération de chaleur pour réaliser un procédé selon l'une des revendications 1 à 10, comprenant
- au moins un conduit pour un premier courant de fluide (1, 7) et au moins un conduit pour un deuxième courant de fluide (2, 6), les conduits présentant respectivement un conduit d'amenée et un conduit d'évacuation et les conduits d'amenée étant orientés pratiquement à contresens l'un par rapport à l'autre,
- au moins un rotor entraîné par moteur servant de moyen transporteur et de récupérateur de chaleur pour faire avancer le courant de fluide, ledit au moins un rotor tournant autour d'un axe (3) pratiquement perpendiculaire au sens d'écoulement des deux courants de fluide (1, 7 ; 2, 6), le rotor comprenant au moins un disque (5) qui tourne autour de l'axe (3) et ledit au moins un disque (5) s'étend dans le conduit destiné au premier courant de fluide et dans le conduit destiné au deuxième courant de fluide.

13. Dispositif selon la revendication 12, comprenant plusieurs disques (5), **caractérisé en ce que** la distance entre les disques est de 1 mm à 30 mm, de préférence de 5 mm à 6 mm.

14. Dispositif selon l'une des revendications 12 ou 13, **caractérisé en ce que** ledit au moins un disque (5) ou ledit au moins un rotor présente une masse ou une capacité calorifique relativement faible.

15. Dispositif selon l'une des revendications 12 à 14, **caractérisé en ce que** le diamètre des disques est de 10 mm à 1000 mm.

16. Dispositif selon l'une des revendications 12 à 15, **caractérisé en ce que** ledit au moins un disque (5) présente une épaisseur variable sur le rayon du disque.

17. Dispositif selon l'une des revendications 12 à 16, **caractérisé en ce que** des entretoises (4) d'un diamètre inférieur au diamètre des disques sont disposées entre les disques (5).

18. Dispositif selon l'une des revendications 12 à 17, **caractérisé en ce que** ledit au moins disque (5) présente une épaisseur de 0,1 mm à 10 mm, de préférence de 0,5 mm à 2 mm.

19. Dispositif selon l'une des revendications 12 à 18, **caractérisé en ce que** les conduits d'amenée ont une section transversale plus grande que celle des conduits d'évacuation correspondants.

20. Dispositif selon l'une des revendications 12 à 19, **caractérisé en ce que** le bord du conduit d'évacuation opposé à l'axe de disque (3) est incliné par rapport au bord du conduit d'amenée opposé à l'axe de disque (3) en s'éloignant de l'axe de disque (3) dans un plan perpendiculaire à l'axe de disque (3).

21. Dispositif selon l'une des revendications 12 à 20, **caractérisé par** au moins une tôle déflectrice (8), fixe par rapport audit au moins un disque (5), qui réalise dans la position souhaitée une séparation du courant de fluide (6, 7) d'avec ledit au moins un disque (5).

22. Dispositif selon l'une des revendications 12 à 21, **caractérisé par** au moins deux rotors disposés l'un derrière l'autre dans le sens d'écoulement.

23. Dispositif selon l'une des revendications 12 à 22, **caractérisé par** des moyens d'injection d'un liquide évaporable dans le premier courant de fluide (1, 7) avant qu'il pénètre dans la zone spatiale (9', 9") qu'il traverse.

24. Dispositif selon l'une des revendications 12 à 23, **caractérisé en ce que** ledit au moins un disque (5) présente une surface structurée, par exemple perforée.

25. Dispositif selon l'une des revendications 12 à 24, **caractérisé en ce que** ledit au moins un disque (5) est en aluminium.

26. Dispositif selon l'une des revendications 12 à 25, **caractérisé en ce que** ledit au moins un disque (5) est en polypropylène.
